# DEMANDE DE BREVET EUROPEEN

(11) **EP 0 957 228 A1**
(43) Date de publication de la demande: **17.11.1999**
(21) Numéro de dépôt: 99420118.4
(22) Date de dépôt: 12.05.1999
(51) Int. Cl.: E06B 7/23

(54) **"Ensemble formant une porte coulissante étanche, notamment pour local à atmosphère controlée tel qu'un laboratoire"**

(30) Priorité: 14.05.1998 FR 9806337
(71) Demandeur: Chavagnon, Paul, 38280 Villette d'Anthon (FR)
(72) Inventeur: Chavagnon, Paul, 38280 Villette d'Anthon (FR)
(74) Mandataire: Maureau, Philippe

(57) **Abrégé**

Cet ensemble (1) comprend une porte (4) proprement dite munie d'un joint périphérique (30) susceptible d'être pressé étroitement contre des faces (2a) délimitant la baie à fermer.

Selon l'invention, la porte (4) comprend un panneau (25) déplaçable par rapport à elle entre une position d'effacement, permettant le coulissement de la porte (4) le long de la paroi (3) dans laquelle est aménagée la baie à fermer, et une position d'extension, dans laquelle ce panneau (25) est engagé dans cette baie, ledit panneau (25) présentant des dimensions légèrement inférieures à celles de la baie et comprenant ledit joint (30) au niveau de ses faces périphériques.

## Description

La présente invention concerne un ensemble formant une porte coulissante étanche, notamment pour local à atmosphère contrôlée tel qu'un laboratoire.

Il est bien connu de rendre une porte parfaitement étanche en l'équipant d'un joint périphérique conformé pour être pressé étroitement contre un siège correspondant lorsque la porte est en position de fermeture. Ce joint peut notamment être du type gonflable.

Ce genre de porte ne pose pas de problèmes particuliers dès lors qu'il est possible de mettre en place une porte pivotante. Par contre, la mise en place d'une porte coulissante, notamment dans le cas où l'espace nécessaire au débattement d'une porte pivotante fait défaut, est problématique. Il n'est en effet possible actuellement de recourir qu'à une porte à joint classique, présentant une structure et des moyens de guidage complexes puisque devant permettre un déplacement de la porte vers la paroi dans laquelle est aménagée la baie à fermer, ce déplacement permettant, en fin de mouvement de fermeture de la porte, de faire porter le joint contre le siège correspondant qui est aménagé dans ladite paroi ou dans une huisserie.

Une telle porte n'a pas une étanchéité suffisante ou des conditions de fonctionnement lui permettant d'être utilisée pour la fermeture de locaux particuliers, tels que les locaux à atmosphère contrôlée.

La demande de brevet français n° 2 642 107 décrit une porte coulissante comprenant un joint gonflable, ce joint étant fixé sur la face de la porte tournée vers la paroi dans laquelle la baie est aménagée. Ce joint vient, en position de fermeture de la porte, porter contre cette paroi.

La porte selon cette demande de brevet a pour inconvénient majeur d'impliquer un ancrage particulièrement solide des moyens de guidage de la porte, à même de résister à la contrainte importante et prolongée exercée par la mise du joint en pression.

En outre, la présence du joint sur la porte crée des recoins dans lesquels de la poussière pourrait s'accumuler, ce qui n'est guère souhaitable dans une application à la fermeture de locaux à atmosphère contrôlée.

La présente invention vise à remédier à ces inconvénients pratiques essentiels.

L'ensemble qu'elle concerne comprend, de manière connue en soi, une porte munie d'un joint périphérique, ce joint étant conformé pour être pressé étroitement, lorsque la porte est en position de fermeture, contre des faces délimitant la baie à fermer, qui constituent un siège pour ce joint.

Selon l'invention, la porte comprend un panneau déplaçable par rapport à elle entre une position d'effacement, permettant le coulissement de la porte le long de la paroi dans laquelle est aménagée la baie à fermer, et une position d'extension, dans laquelle ce panneau est engagé dans cette baie, ledit panneau présentant des dimensions légèrement inférieures à celles de la baie, de sorte que ses faces périphériques viennent, dans ladite position d'extension, à proximité desdites faces délimitant la baie à fermer, et ce panneau comprenant ledit joint au niveau de ces faces périphériques.

La mise en pression de ce joint exerce ainsi une contrainte sur le panneau et sur lesdites faces qui délimitent la baie, et non sur les ancrages des moyens de guidage de la porte en coulissement. Ces ancrages n'ont donc pas à présenter une solidité renforcée.

La porte a un mouvement de fermeture/ouverture purement rectiligne, de sorte que les moyens de guidage ont en outre une structure qui reste simple.

La porte peut avantageusement présenter un évidement de réception du panneau dans ladite position d'effacement, ayant des dimensions légèrement supérieures à celles de ce panneau.

Il n'existe ainsi qu'un interstice entre la porte et le panneau dans cette position d'effacement, qui prévient tout risque d'accumulation de poussière.

Selon une forme de réalisation simple de l'invention, le panneau est déplaçable en translation par rapport à la porte selon une direction perpendiculaire au plan de la porte, ce mouvement étant réalisé au moyen d'au moins un vérin relié à la porte d'une part et au panneau d'autre part, et de moyens de guidage en translation du panneau.

De préférence, ces moyens de guidage sont constitués par des doigts solidaires de la porte ou du panneau, pouvant coulisser sans jeu latéral dans des manchons tubulaires correspondants solidaires respectivement du panneau ou de la porte.

Pour sa bonne compréhension, l'invention est à nouveau décrite ci-dessous en référence au dessin schématique annexé représentant, à titre d'exemple non limitatif, une forme de réalisation préférée de l'ensemble formant une porte, qu'elle concerne.
La figure 1 en est une vue en coupe verticale, en position de fermeture étanche, et
la figure 2 en est une vue en coupe horizontale, en cours d'ouverture.

Les figures représentent un ensemble 1 formant une porte coulissante étanche, notamment pour local à atmosphère contrôlée tel qu'un laboratoire.

Cet ensemble 1 comprend une huisserie 2, fixée en applique contre la paroi 3 dans laquelle est aménagée la baie à fermer, une porte 4 montée coulissante le long de cette huisserie 2, des moyens supérieurs et inférieurs de guidage de la porte 4 en coulissement, et des moyens de commande et de contrôle du mouvement de la porte 4. Ces derniers ne font pas partie de l'invention et sont bien connus en eux-mêmes, de sorte qu'ils ne sont pas représentés au dessin et qu'ils ne seront pas décrits en détail.

L'huisserie 2 présente une forme de cadre dont les faces intérieures 2a délimitent la baie à fermer. Elle comporte un montant latéral 5 dans lequel est fixé un électro-aimant 6 assurant l'immobilisation de la porte 4 en position de fermeture.

La porte 4 se présente sous la forme d'un caisson formé par assemblage de profilés et de tôles pliées. Du côté de la paroi 3, cette porte 4 comprend un évidement 10 dont les dimensions correspondent sensiblement à celles de la baie à fermer.

La porte 4 comprend un deuxième évidement 11, plus profond que l'évidement 10 et de dimensions plus réduites que celui-ci, au niveau duquel sont fixés les tiges de piston 12a de plusieurs vérins 12 ainsi que plusieurs doigts 13 de guidage. Ces vérins 12 et doigts 13 sont placés mutuellement en des emplacements éloignés les uns des autres, un seul de ces vérins 12 et un seul de ces doigts 13 étant représentés sur les figures, par souci de clarté du dessin. L'évidement 11 peut par exemple être rectangulaire et la porte 4 peut comprendre quatre vérins 12 et quatre doigts de guidage 13 fixés à proximité des angles de cet évidement 11.

A sa partie supérieure, la porte 4 comprend deux pattes 15 sur lesquelles sont montés des galets 16, ces galets 16 étant engagés et pouvant rouler dans un rail de guidage 17, solidaire de l'huisserie 2.

La porte 4 est également reliée à des moyens d'actionnement et de transmission (non représentés et non détaillés car bien connus en eux-mêmes), permettant son actionnement en coulissement. Un capot 18 solidaire de l'huisserie 2 recouvre l'ensemble des moyens supérieurs de guidage et d'actionnement de la porte 4, ainsi que le bord supérieur de cette dernière.

A sa partie inférieure, la porte 4 comprend une rainure 20 dans laquelle est engagé, avec possibilité de coulissement, un rail 21 solidaire d'une plaque 22. Cette plaque 22 est reliée à l'huisserie 2.

La porte 4 comprend également, du côté de la paroi 3, un panneau 25 déplaçable entre une position d'extension montrée à la figure 1 et une position d'effacement montrée à la figure 2.

Ce panneau 25 est également formé par assemblage de profilés et de tôles pliées. Il présente des dimensions légèrement inférieures à l'évidement 10, et donc à la baie à fermer, de sorte qu'il peut, en position d'extension, être engagé dans cette baie avec ses faces périphériques venant à proximité des faces 2a de l'huisserie 2, et qu'il peut, en position d'effacement, être engagé dans l'évidement 10.

Il apparaît à la figure 2 que la profondeur de cet évidement 10 et que l'épaisseur du panneau 25 sont telles que le panneau 25, dans cette position d'effacement, est situé au-delà de l'huisserie 2, de sorte qu'il ne fait pas obstacle au coulissement de la porte 4 le long de la paroi 3, et que sa face 25a tournée du côté de l'huisserie 2 affleure sensiblement avec la face voisine de la porte 4, en ne laissant subsister qu'un interstice entre ces faces.

Le panneau 25 comprend un évidement central 26 de dimensions correspondant sensiblement à celles de l'évidement 11, au niveau duquel sont fixés les corps 12b des vérins 12 ainsi que des manchons tubulaires 27. Les doigts 13 sont engagés et peuvent coulisser sans jeu latéral dans ces manchons tubulaires 27.

Le panneau 2 comprend en outre un joint gonflable 30 logé dans une rainure. Cette rainure est aménagée au niveau des faces périphériques du panneau 25, et ce joint 30 s'étend sur l'ensemble de la périphérie de ce dernier.

Il apparaît aux figures que le joint 30 se situe en retrait de ces faces périphériques lorsqu'il est dégonflé, de sorte qu'il ne fait pas obstacle au mouvement du panneau 25 entre les positions d'extension et d'effacement précitées. Ce joint 30 se situe en saillie de ces mêmes faces lorsqu'il est gonflé, de sorte qu'il vient étroitement en appui contre les faces 2a.

Dans cette position, le joint 30 assure une parfaite étanchéité de la porte 4. Pour l'ouverture de cette dernière, le joint 30 est dégonflé puis les vérins 12 sont actionnés pour amener le panneau 25 dans sa position d'effacement montrée à la figure 2. La porte 4 peut alors coulisser vers une position d'ouverture, libérant la baie.

L'invention fournit ainsi un ensemble formant une porte coulissante étanche, qui permet de remédier aux inconvénients des ensembles homologues de la technique antérieure. Il assure en effet une parfaite étanchéité, ce qui lui permet d'être utilisé pour la fermeture de locaux particuliers, tels que les locaux à atmosphère contrôlée, sans nécessiter des ancrages particulièrement solides pour les moyens de guidage de la porte, et sans que ces moyens de guidage n'aient une structure complexe. En outre, l'interstice précité permet de prévenir tout risque d'accumulation de poussière.

## Revendications

1. Ensemble formant une porte coulissante étanche, notamment pour local à atmosphère contrôlée tel qu'un laboratoire, comprenant une porte (4) proprement dite munie d'un joint périphérique (30), ce joint (30) étant conformé pour être pressé étroitement, lorsque la porte (4) est en position de fermeture, contre des faces (2a) délimitant la baie à fermer, qui constituent un siège pour ce joint (30), ensemble (1) caractérisé en ce que la porte (4) comprend un panneau (25) déplaçable par rapport à elle entre une position d'effacement, permettant le coulissement de la porte (4) le long de la paroi (3) dans laquelle est aménagée la baie à fermer, et une position d'extension, dans laquelle ce panneau (25) est engagé dans cette baie, ledit panneau (25) présentant des dimensions légèrement inférieures à celles de la baie, de sorte que ses faces périphériques viennent, dans ladite position d'extension, à proximité desdites faces (2a) délimitant la baie à fermer, et ce panneau (25) comprenant ledit joint (30) au niveau de ces faces périphériques.

2. Ensemble selon la revendication 1, caractérisé en ce que la porte (4) présente un évidement (10) de réception du panneau (25) en position d'effacement, ayant des dimensions légèrement supérieures à celles de ce panneau (25), de telle sorte qu'il n'existe qu'un interstice entre la porte (4) et le panneau (25) dans cette même position.

3. Ensemble selon la revendication 1 ou la revendication 2, caractérisé en ce que le panneau (25) est déplaçable en translation par rapport à la porte (4) selon une direction perpendiculaire au plan de la porte (4), ce mouvement étant réalisé au moyen d'au moins un vérin (12) relié à la porte (4) d'une part et au panneau (25) d'autre part, et de moyens (13, 27) de guidage en translation du panneau (25).

4. Ensemble selon la revendication 3, caractérisé en ce que les moyens de guidage sont constitués par des doigts (13) solidaires de la porte (4) ou du panneau, pouvant coulisser sans jeu latéral dans des manchons tubulaires correspondants (27) solidaires respectivement du panneau (25) ou de la porte.

5. Ensemble selon l'une des revendications 1 à 4, caractérisé en ce que le joint (30) est du type gonflable.
